# FASCICULE DE BREVET EUROPEEN

(11) **EP 1 150 751 B1**
(45) Date de publication et mention de la délivrance du brevet: **28.07.2004**
(21) Numéro de dépôt: 00988882.7
(22) Date de dépôt: 06.12.2000
(51) Int. Cl.: A63F 7/04

(54) **DISPOSITIF POUR JEUX DE HASARD**
VORRICHTUNG FÜR GLÜCKSSPIELE
DEVICE FOR GAME OF CHANCE

(30) Priorité: 09.12.1999 FR 9915509
(43) Date de publication de la demande: 07.11.2001
(73) Titulaire: VIDAL, Jean-Paul, F-13700 Marignane (FR)
(72) Inventeur: VIDAL, Jean-Paul, F-13700 Marignane (FR)
(86) Numéro de dépôt international: PCT/FR2000/003417
(87) Numéro de publication internationale: WO 2001/041889

(56) Documents cités:
- DE-A- 19 640 538
- DE-C- 419 555
- FR-A- 2 163 195
- US-A- 4 960 274

## Description

La présente invention concerne un dispositif pour jeux de hasard qui dans sa finalité est comparable aux jeux de dés ou de roulettes.
- Le lancement simultané de plusieurs dés s'effectue traditionnellement à main nue ou par l'intermédiaire d'un godet. Ce qui nécessite une surface de jeu dégagée pour que les dés en roulant n'interfèrent pas avec les équipements de jeu tels que pions, jetons, etc. D'autre part, suivant les jeux, il existe des dés spéciaux à huit, dix, douze, 2N faces qui ont la particularité et l'inconvénient de rouler encore plus facilement.
D'autre part, dans le jeu de la roulette française, le plateau circulaire tournant comprend 37 cases, ce qui implique un appareil de jeu lourd et encombrant, nécessitant un savoir-faire dans le lancement de la bille par le croupier.
- Le dispositif selon l'invention permet de remédier à ces inconvénients car il est peu encombrant et il nécessite dans son utilisation qu'une faible partie de surface de jeu choisie par les joueurs. De ce fait, il n'interfère pas avec les équipements de jeu tels que pions, jetons, etc., et il peut tout à la fois correspondre, dans sa finalité, au lancement d'un dé ou lancement simultané de plusieurs dés à jouer à six faces, ou non classique à plusieurs faces en nombre pair ou impair.

Le document d'art antérieur FR-A-2163195 décrit un dispositif ayant toutes les caractéristiques énoncées dans le préambule de la revendication 1. Le dispositif de FR-A-2163195 est un jeu d'adresse dont le but consiste à faire passer une bille par un tube faisant communiquer une chambre supérieure et une chambre inférieure. Suivant la dextérité du joueur qui manipule le dispositif, la bille tombe dans une des alvéoles situées au fond de la chambre inférieure, alvéole à laquelle est associé un certain nombre de points. Le dispositif selon l'invention a une tout autre finalité, comparable à celle des jeux de dés ou de roulettes.
- Le dispositif selon l'invention comporte en effet selon une première caractéristique une enveloppe transparente en forme de sablier comprenant deux chambres communiquant par un orifice où des billes repérées peuvent s'écouler et prendre place dans les alvéoles repérées d'un plateau. L'action de renversement du dispositif est soit manuelle ou automatique lorsque l'ensemble, monté sur une console ayant un axe d'oscillation horizontal, se retourne grâce à l'action d'un lest.
Les résultats donnés, par exemple, par la position de chacune des deux billes de couleur différente, peuvent être reportés sur une grille repérée en abscisse et ordonnée pour obtenir les coordonnées d'un point ou d'une case. Ainsi une grille de 6 x 6 donne un choix de 36 cases, une grille de 7 x 7 un choix de 49 cases, etc....

L'utilisation d'une telle grille combinée avec le dispositif peut remplacer le plateau tournant de la roulette française.
- Selon des modes particuliers de réalisation :
   - L'orifice de communication des deux chambres peut être obturable.
   - Le plateau alvéolé récepteur des billes peut être tournant.
   - Les billes entre elles peuvent être identiques ou non identiques en poids, en diamètre et en tolérances générales sans pour autant fausser les règles du jeu de hasard.
   - L'enveloppe transparente du dispositif peut être plus ou moins sphérique et distincte ou non du contour des chambres contenant les billes ou éléments sphériques.
   - Le dispositif peut contenir un habillage sphérique démontable ou une enveloppe transparente souple et gonflable.
   - Le dispositif placé à l'envers sur un plan peut se retourner à lui seul grâce à l'action conjuguée de sa forme enveloppe et de son lest.
   - Le temps de renversement du dispositif ainsi que son degré de nervosité d'agitation peuvent être réglés par la valeur du lestage et par la grandeur relative du méplat entre son diamètre et celui de l'enveloppe.
   - La forme entonnoir de la chambre d'émission, dite zone de mélange, possède une pente d'introduction plus ou moins prononcée pour qu'au moment ou le dispositif se stabilise, elle favorise le mouvement rotatoire des éléments sphériques, suivant un temps plus ou moins long, avant leur introduction dans la chambre inférieure de réception.
   - Un volume de décoration peut être installé sur le milieu du plateau alvéolé de la chambre de réception pour jouer le rôle de déflecteur ou de chicane dans le déplacement des éléments sphériques.
   - Le dispositif peut être équipé d'un niveau à bulle pour parfaire l'horizontalité du plateau lorsqu'il est au repos. De même qu'un compteur de temps électronique ou sablier peut être accouplé à l'ensemble pour définir les temps de jeux.

Dans une configuration particulière, les deux chambres du dispositif peuvent cumuler les fonctions de zone de mélange et de zone de réception par le fait que l'ensemble est retournable manuellement et que chaque chambre peut contenir un plateau à alvéoles repérées pour recevoir les billes.

Dans cette dernière configuration les plateaux peuvent être identiques ou non, à savoir ; que l'un, par exemple, pourrait contenir 6 alvéoles (comparable au dé à 6 faces) et que l'autre pourrait contenir 7 alvéoles (comparable à un dé hypothétique à 7 faces).
- Les dessins annexés illustrent l'invention.
   - La figure 1 représente en coupe partielle le dispositif selon l'invention.
   - La figure 2 représente une vue de dessus du dispositif au niveau du plateau à alvéoles (8).

En référence à ces dessins, le dispositif dans une première version comporte deux chambres (1) (4) transparentes, en forme de sablier communiquant par un orifice (3) ou des billes (2) peuvent s'écouler.

La chambre supérieure (1) peut être fermée par un obturateur (5) pour faciliter l'opération de mélange des billes et ouverte par simple laché du dispositif, qui placé à l'envers sur le plan horizontal xx' se retourne grâce à l'action conjuguée de sa forme enveloppe sphérique (6) et de son lest (7), laissant ainsi les billes (2) s'introduire dans la chambre de réception (4) pour se positionner dans les alvéoles (8) repérées (9) du plateau.

Ici, l'exemple donne la bille blanche dans l'alvéole 3 et la bille noire dans l'alvéole 4.

L'enveloppe (6) a pour caractéristique d'être transparente, démontable et distincte du contour des chambres (1) et (4). Dans le cas d'un dispositif grand format, l'enveloppe peut être souple et gonflable ou ajourée et sous la forme d'un 3 - berceau à maillage métallique ou plastique (21). Le méplat (19) donne l'assise horizontale, et le réglage relatif de son diamètre avec celui de l'enveloppe (6) conjugué avec l'ajustement du lest (7) donne le temps de renversement du dispositif ainsi que son degré de nervosité et d'agitation. Au milieu du plateau s'élève une forme conique (12) qui joue le rôle de déflecteur au moment de la tombée des billes.

Nous remarquerons aussi la forme entonnoir de la chambre (1) où la pente (11) est ajustée pour qu'au moment où le dispositif s'agite et se stabilise, elle favorise le mouvement rotateur des billes suivant un temps plus ou moins long.
- La figure 3 représente une deuxième version du dispositif ou l'enveloppe (6) est confondue avec le contour des chambres (1) et (4) qui sont séparées par une cloison (10) percée et à faces pentues (11) et (11').
- La figure 4 représente une troisième version du dispositif où les deux chambres (1) (4) cumulent les fonctions de zone de mélange et de zone de réception par le fait que l'ensemble est retournable manuellement et que chaque chambre contient un plateau à alvéoles (8'). L'obturateur (5) dans cette version se situe au niveau de l'étranglement (22) des chambres couplé avec un compteur électronique (23) pour le réglage des temps de jeu.
- La figure 5 représente une des versions du dispositif monté sur une console (13). L'action de retournement s'opère autour de l'axe yy' solidaire d'un socle (15) dont l'horizontalité de l'ensemble est réglé par vis (14) et niveau à bulle (16).

Afin de s'assurer que le hasard joue pleinement son rôle dans le jeu, le plateau alvéolé (8') est rendu tournant, soit manuellement par une molette (18), ou automatiquement par un moteur (21) lors du renversement.
- La figure 6 représente un tablier de jeu (24)comprenant une grille 7x7.

Le jeu détermine les coordonnées (XY) d'un point dans son plan avec la possibilité d'utiliser une troisième dimension pour les coordonnées d'un point R en (XYZ).

Dans ces conditions, le dispositif comprend un plateau à 7 alvéoles et trois billes ; une rouge pour l'axe ox, une bleu pour l'axe oy, et une jaune pour l'axe oz.

Dans l'exemple de jeu donné sur la figure, la bille rouge s'est positionnée dans l'alvéole 2, la bille bleu dans l'alvéole 3 et la jaune dans l'alvéole 6. Ainsi les coordonnées du point désigné est le point R.

La probabilité d'obtenir un tel point dans notre exemple de jeu à trois axes est de 1/7x7x7. Soit en moyenne une fois pour 343 jeux.

Le dispositif selon l'invention est particulièrement destiné à s'incorporer dans tout jeu comprenant habituellement des dès divers, dans des jeux de Casino, boule, roulette, couplés avec un tableau des mises, ou dans des jeux particuliers dont il est nécessaire de définir les coordonnées de points situés soit dans un plan X, Y, soit dans l'espace XYZ à partir d'un tablier de jeu (24).

## Revendications

1. Dispositif pour jeux de hasard comprenant une chambre supérieure (1) dite zone de mélange pour éléments sphériques (2) identifiés, pouvant s'introduire par un orifice (3) dans une chambre inférieure (4) dite zone de réception comprenant un plateau (8') à alvéoles (8) repérées (9), **caractérisé en ce que**, la chambre supérieure (1) est fermée par un obturateur (5) pour faciliter l'opération de mélange des éléments (2) et ouverte par simple lâché du dispositif, qui placé à l'envers sur un plan horizontal xx', se retourne grâce à l'action conjuguée de sa forme enveloppe (6) et de son lest (7) laissant ainsi les éléments (2) s'introduire dans la chambre inférieure (4) pour se positionner dans les alvéoles (8) repérées (9) du plateau (8') de sorte que l'identification des éléments sphériques avec leurs repérages dans les alvéoles donne les résultats issus du hasard qui eux même peuvent être reportés sur une ou des grilles repérés en abscisse X, ordonnée Y, Z, pour déterminer les coordonnées d'un point (R) ou d'une case.

2. Dispositif pour jeux de hasard selon la revendication n°1, **caractérisé en ce que** l'enveloppe (6) est transparente de forme sphérique ou ovoïde et qu'elle est confondue avec le contour des chambres (1) et (4) séparées par une cloison percée (10) à faces pentues (11) (11').

3. Dispositif pour jeux de hasard selon la revendication n° 1, **caractérisé en ce que** l'enveloppe (6) transparente est démontable et distincte du contour des chambres (1) et (4).

4. Dispositif pour jeux de hasard selon les revendications n° 1, 2, et 3 **caractérisé en ce que** l'enveloppe (6) est réalisée en matériau dur ou en matériau souple et gonflable.

5. Dispositif pour jeux de hasard selon les revendications n°1 et 3, **caractérisé en ce que** l'enveloppe (6) est réalisée en matière transparente uniforme ou sous la forme d'un berceau ajouré à maillage métallique (21) ou plastique.

6. Dispositif pour jeux de hasard selon l'une quelconque des revendications précédentes, **caractérisé en ce que** le temps du renversement ainsi que son degré de nervosité et d'agitation sont réglés par la valeur du lest (7) et par la grandeur relative du diamètre du méplat (19) avec celui de l'enveloppe (6).

7. Dispositif pour jeux de hasard selon l'une quelconque des revendications précédentes, **caractérisé en ce que** la pente (11) de la chambre supérieure (1) est ajustée pour qu'au moment ou le dispositif se stabilise, elle favorise le mouvement rotatoire des éléments sphériques (2) suivant un temps plus ou moins long.

8. Dispositif pour jeux de hasard selon l'une quelconque des revendications précédentes, **caractérisé en ce qu'**un volume de décoration (12) occupe le milieu du plateau alvéolé (8') de la chambre inférieure (4) pour jouer le rôle de déflecteur ou de chicane dans le déplacement des éléments sphériques (2) qui n'ont pas l'obligation d'être identiques entre eux en poids, en diamètre et en tolérances générales.

9. Dispositif pour jeux de hasard selon l'une quelconque des revendications précédentes, **caractérisé en ce que**, dans une variante, l'ensemble du dispositif est monté sur une console (13) avec un axe horizontal le traversant (YY') placé de telle manière qu'en position de repos le plateau (8') contenant les alvéoles (8) soit parfaitement horizontal, et **en ce qu'**un système de réglage par vis (14) sur le socle (15) permet de garder cette horizontabilité contrôlée par la présence d'un niveau à bulle (16) situé dans le socle ou dans le dispositif.

10. Dispositif pour jeux de hasard selon l'une quelconque des revendications précédentes, **caractérisé en ce que** l'ensemble du plateau (8') contenant les alvéoles (8) est tournant sur un pivot central (17) par action manuelle d'une molette (18) ou par action automatique d'un moteur (20) lors du retournement.

11. Dispositif pour jeux de hasard selon l'une quelconque des revendications précédentes, **caractérisé en ce que** les deux chambres (1) (4) cumulent les fonctions de zone de mélange et zone de réception par le fait que l'ensemble est retournable et que chaque chambre contient un plateau (8') au nombre d'alvéoles identiques ou pas pour recevoir les éléments sphériques (2)et **en ce qu'**un compteur de temps électronique (23) ou sablier est accouplé à l'ensemble pour définir le temps de jeu.

12. Dispositif pour jeux de hasard selon l'une quelconque des revendications précédentes, **caractérisé en ce que** le dispositif a une utilisation dans tout jeu comprenant habituellement des dés divers, dans des jeux de casino, roulette, boule, couplés avec un tableau des mises, ou dans des jeux particuliers dont il est nécessaire de définir les coordonnées d'un point dans un plan X, Y ou dans l'espace X, Y, Z à partir d'un tablier de jeu (24).

## Patentansprüche

1. Glücksspieleinrichtung bestehend aus einer oberen Kammer (1), dem so genannten Mischbereich für kugelförmige, gekennzeichnete Elemente (2), die durch eine Öffnung (3) in eine untere Kammer (4) befördert werden können, welche mit Aufnahmebereich bezeichnet wird, sowie aus einer Platte (8') mit markierten (9), wabenförmigen (8) Mulden. Diese Glücksspieleinrichtung ist **dadurch gekennzeichnet, dass** die obere Kammer (1) mit einem Stopfen (5) verschlossen wird, um das Mischen der Elemente (3) zu erleichtern, und durch Loslassen einer Vorrichtung geöffnet wird, welche umgekehrt auf einer waagrechten Ebene xx' positioniert ist und aufgrund des Zusammenwirkens der Hüllenform (6) und des Ballastes (7) kippt und die Elemente (2) auf diese Weise in die untere Kammer befördert, wo diese in den gekennzeichneten (9) Mulden (8) der Platte (8') landen, so dass die Identifizierung der kugelförmigen Elemente mit ihren Kennzeichnungen in den Mulden vollkommen dem Zufall überlassen ist, wobei diese Ergebnisse für die Bestimmung der Koordinaten eines Punktes (R) oder eines Feldes auf ein oder mehrere Raster übertragen werden können, die aus Abszisse X, Ordinate Y, Z, bestehen.

2. Glücksspieleinrichtung gemäß Patentanspruch Nr.1, durch eine transparente, kugeloder eiförmige Hülle (6) gekennzeichnet, die in den Umriss der Kammern (1) und (4) übergeht, welche durch eine durchbrochene Zwischenwand mit abgeschrägten Flächen (11), (11') voneinander getrennt sind.

3. Glücksspieleinrichtung gemäß Patentanspruch Nr.1, durch eine transparente, abnehmbare Hülle gekennzeichnet, die vom Umriss der Kammern (1) und (4) getrennt ist.

4. Glücksspieleinrichtung gemäß den Patentansprüchen Nr.1, Nr.2 und Nr.3, durch eine entweder aus hartem oder aus weichem und aufblasbarem Material gefertigte Hülle (6) gekennzeichnet.

5. Glücksspieleinrichtung gemäß den Patentansprüchen Nr. 1 und Nr.3, durch eine aus einheitlichem, transparentem Material oder einem durchbrochenen Korb aus Maschendraht (21)oder Plastikgitter gefertigte Hülle (6) gekennzeichnet.

6. Glücksspieleinrichtung gemäß einem der zuvor genannten Patentansprüche, **dadurch gekennzeichnet, dass** die Dauer des Kippvorganges sowie dessen Empfindlichkeitsgrad und Bewegungsintensität vom Wert des Ballastes (7) und von der Größe des Durchmessers (19) im Verhältnis zu dem der Hülle (6) abhängig sind.

7. Glücksspieleinrichtung gemäß einem der zuvor genannten Patentansprüche, **dadurch gekennzeichnet, dass** zum Zeitpunkt der Stabilisierung der Vorrichtung die Drehbewegung der kugelförmigen Elemente (2) durch die Abschrägung (11) der oberen Kammer (1) mehr oder weniger lange begünstigt wird.

8. Glücksspieleinrichtung gemäß einem der zuvor genannten Patentansprüche, **dadurch gekennzeichnet, dass** in der Mitte der aus wabenförmigen Mulden bestehenden Platte (8') der unteren Kammer (4) ein Dekorationsgegenstand (12) befestigt ist, der die Rolle eines Abweisers oder Ablenkbleches im Bewegungsablauf der kugelförmigen Elemente (2) spielt, wobei deren Gewicht, Durchmesser und allgemeine Toleranzangaben nicht identisch sein müssen.

9. Glücksspieleinrichtung gemäß einem der zuvor genannten Patentansprüche, **dadurch gekennzeichnet, dass** eine Variante dieser Einrichtung an einem Trägerarm (13) befestigt ist und eine waagrechte Stange die Einrichtung derart durchläuft, dass die aus wabenförmigen Mulden (8) bestehende Platte (8') in ihrer Ruheposition vollkommen waagrecht steht, da ein an dem Sockel (15) befindliches Schraubsystem (14) es ermöglicht, diese waagrechte Stellung mit Hilfe einer im Sockel oder in der Einrichtung befindlichen Wasserwaage (16) zu überwachen und beizubehalten.

10. Glücksspieleinrichtung gemäß einem der zuvor genannten Patentansprüche, **dadurch gekennzeichnet, dass** die gesamte, aus wabenförmigen Mulden bestehende Platte (8') während der Kippbewegung manuell, durch Betätigung eines Rädchens (18) oder automatisch, durch Motorantrieb um eine Schwenkachse drehbar ist.

11. Glücksspieleinrichtung gemäß einem der zuvor genannten Patentansprüche, **dadurch gekennzeichnet, dass** die ganze Einrichtung umkehrbar ist und in jeder der beiden Kammern (1) und (4) eine Platte (8') mit identischer bzw. nicht identischer Muldenzahl für die Aufnahme der kugelförmigen Elemente (2) vorhanden ist, und somit beide Kammern die Funktionen des Mischbereiches und des Aufnahmebereiches gleichzeitig erfüllen, und dass ein elektronisches Zählwerk (23) oder eine Sanduhr an das Ganze angeschlossen ist, um die Spielzeit zu definieren.

12. Glücksspieleinrichtung gemäß einem der zuvor genannten Patentansprüche, **dadurch gekennzeichnet, dass** diese Einrichtung für Spiele verwendet werden kann, die normalerweise den Einsatz verschiedener Würfel erfordern, für Casinospiele, für Roulette sowie für Boule in Verbindung mit einer Einsatztabelle oder für besondere Spielen, bei denen die Koordinaten eines Punktes in der Ebene X, Y oder im Raum X, Y, Z anhand eines Spielbretts (24) definiert werden müssen.

## Claims

1. A device intended for game of chances comprising an upper compartment (1), hereinafter referred to as mixing area for tagged spherical elements (2), capable of entering via an orifice (3) into a lower compartment (4), hereinafter referred as collecting area, wherein a tray (8') featuring numbered (9) holes (8), **characterised in that** the upper compartment (1) is closed by a shutter element (5) facilitating the mixing operation of the elements (2), and opened by simply releasing the device which, once positioned upside-down on an horizontal plane xx', turns itself over due to the combined action of the shape of its housing (5) and its ballast weight (7), allowing the elements (2) to enter the lower compartment (4), and position themselves into the numbered (9) holes (8) of the tray (8'), in such a way that the tagging on the spherical elements together with their numbered position in the holes provides the score obtained by chance, and which can be plotted onto a or several grids numbered in abscissa X, ordinate Y, Z, in order to define the coordinates of a point (R) or a cell.

2. A device intended for game of chances according to claim 1 **characterised in that** the housing (6) is transparent and spherical or oval in shape, and follows the outline of the compartments (1) and (4), being these separated by a perforated enclosure (10) featuring sloped sides (11) and (11').

3. A device intended for game of chances according to claim 1 **characterised in that** the housing (6) is transparent, dismountable, and different from the outline of the compartments (1) and (4).

4. A device intended for game of chances according to claim 1, 2 and 3, **Characterised in that** the housing (6) is made of a hard or a flexible and inflatable material.

5. A device intended for game of chances according to claim 1 and 3, **characterised in that** the housing (6) is made of a transparent homogeneous material, or in the shape of an exposed metallic or plastic mesh (21) cradle.

6. A device intended for game of chances according to any of the previous claims, **characterised in that** its inversion time as well as the amount by which it will shake and tilt are defined by the value of the ballast weight (7), and by the proportion between the diameter size of the flat base (19) and that of the housing (6).

7. A device intended for game of chances according to any of the previous claims, **characterised in that** the slope (11) of upper compartment (1), is calculated in order to facilitate the rotational movement of the spherical elements (2) for a variable period of time while the device finally becomes stable.

8. A device intended for game of chances according to any of the previous claims, **characterised in that** a decorative section (12) is located in the middle of the hole tray (8') of lower compartment (4), serving as a deflector or chicane in the path of the spherical elements (2), without the latter having to be identical or different in weight, diameter and general tolerances.

9. A device intended for game of chances according to any of the previous claims, **characterised in that**, according to one of the variant, the device assembly is fitted onto a stand (13), with a horizontal spindle (YY') positioned in such a way that when at rest, the tray (8') featuring the holes (8) is perfectly horizontal, and **in that** a screw (14) adjusted system fitted on the base (15) helps keeping this horizontality by incorporating a spirit level (16) either fitted onto the base or the device itself.

10. A device intended for game of chances according to any of the previous claims, **characterised in that** the tray assembly (8') featuring the holes (8) rotates on a central shaft (17) either manually using a thumb wheel (18), or automatically using a motor (20) while the device is being inverted.

11. A device intended for game of chances according to any of the previous claims, **characterised in that** the two compartments (1) and (4) act as mixing and collecting areas due to the fact of the assembly being manually reversible, and each compartment comprising a tray (8') having an identical or different number of holes in which the spherical elements (2) , are collected, and wherein an electronic timer (23) or hourglass is fitted to the assembly in order to define the playing times.

12. A device intended for game of chances according to any of the previous claims, **characterised in that** the device can be used in any game featuring typically different dices, Casino games, boule game, roulette, together with a betting mat, or in specific games where it is necessary to define the coordinates of points positioned either on an X/Y plane, or in the XYZ area of a game board (24).
